# DEMANDE DE BREVET EUROPEEN

(11) **EP 1 902 858 A1**
(43) Date de publication de la demande: **26.03.2008**
(21) Numéro de dépôt: 06356113.8
(22) Date de dépôt: 22.09.2006
(51) Int. Cl.: B44C 1/22, B44B 3/00, B44B 1/00, B44C 1/00

(54) **Procede de reproduction d'une oeuvre sur une surface**

(71) Demandeur: Bedard, Patrick Yves Roger, 56890 Saint-Ave (FR); Bedard, Marie-France Josette Marcelline, 56890 Saint-Ave (FR)
(72) Inventeur: Bedard, Patrick Yves Roger, 56890 Saint-Ave (FR); Bedard, Marie-France Josette Marcelline, 56890 Saint-Ave (FR)

(57) **Abrégé**

Procédé pour reproduire sur une surface toutes oeuvres visuelles numérisées. La technique selon l'invention permet d'offrir deux niveaux de lecture, tactile et visuelle, ce qui permet de rapprocher voyants, malvoyants, non-voyant.

Pour mettre en oeuvre le procédé, il est nécessaire d'utiliser un enregistrement numérique des oeuvres à reproduire.

Ces données numériques servent à commander le balayage laser d'une surface où l'on reproduit le modèle.

La surface où l'on reproduit le modèle est constituée d'un enduit composite ou hydraulique ou glycérophtalique ou cellulosique ou acrylique.
Les oeuvres ainsi travaillées peuvent rester en l'état ou pour faire ressortir certains aspects et améliorer l'esthétique du modèle, être avantageusement mise en peinture.

Les oeuvres ainsi réalisées selon l'invention sont particulièrement destinées au domaine de la muséologie, au domaine de la création artistique, au domaine décoratif, au domaine publicitaire.

## Description

La présente invention concerne un procédé pour reproduire sur une surface toutes oeuvres visuelles numérisées.

La lecture des oeuvres visuelles traditionnelles est principalement liée au sens de la vue. La majorité des oeuvres laisse ainsi pour compte les personnes privées partiellement ou totalement de ce sens. La technique selon l'invention permet d'offrir deux niveaux de lecture, tactile et visuelle, ce qui permet de rapprocher voyants, malvoyants, non-voyant. Ce procédé permet entre autre :
- une lecture tactile, texte et image, beaucoup plus précise que le papier gaufré utilisé en illustrations
- une stabilité dans le temps du fait d'une meilleure résistance du support à l'usure, usure provoquée par la lecture tactile.
- de favoriser l'ouverture de l'univers de l'art aux malvoyants et non-voyants, entre autre dans les musées, en reproduisant selon le procédé les oeuvres d'art avec la possibilité d'y adjoindre toutes indications souhaitées en écriture braille tel que nom de l'auteur, titre de l'oeuvre, dimension de l'oeuvre, écriture reproduite aussi selon le procédé.
- de favoriser la création artistique
- d'utiliser les oeuvres produites ou reproduites en publicité murale, en publicité d'édition.
- d'utiliser les oeuvres produites ou reproduites pour toutes publicités, image de marque, logos.
- de réaliser des oeuvres allant de la miniature à la fresque murale.
- de réaliser des illustrations et textes pour toutes publications pour voyants ou non voyants ou malvoyants.
- de réaliser ou reproduire des oeuvres pour des souvenirs de commémorations, religieux ou touristiques.

Les oeuvres reproductibles sont toutes oeuvres visuelles pouvant être numérisées, ou numérisées de par leur nature. Ces oeuvres à reproduire provenant pour principal de photos argentiques, photos numériques, films, dessins, tableaux, fresques, aquarelles, huiles, pastels, crayons, eaux-fortes, lithographies, gravures, sculptures, écritures, calligraphies, y compris la conception par ordinateur, le dessin par ordinateur et toutes expressions graphiques, artistiques, publicitaires.

Pour mettre en oeuvre le procédé, il est nécessaire d'utiliser un enregistrement numérique des oeuvres à reproduire. Cet enregistrement numérique des oeuvres se scinde en deux groupes: - enregistrement numérique de par nature : oeuvres réalisées par appareils numériques tels que appareil photo numérique, caméra numérique, logiciels de création, retouche et montage d'images numériques, conception assistée par ordinateur, dessin assisté par ordinateur. - enregistrement numérique par acquisition : oeuvres acquises par le biais de la transmission numérique type Web, email, webcam, téléphone ou oeuvres acquises par le biais d'appareil numérique type appareil photo numérique, caméra numérique, scanner ou oeuvres acquises par le biais de supports numériques type compact disc, DVD.

Ces données numériques servent à commander le balayage laser d'une surface où l'on reproduit le modèle.

La surface où l'on reproduit le modèle est constituée d'un enduit composite ou hydraulique ou glycérophtalique ou cellulosique ou acrylique. L'enduit utilisé peut être d'origine végétale, minérale, ou de synthèse. Ces enduits étant, entre autres à base de plâtre, de chaux, de ciment, de terre, de tadelakt, de stuc. On peut y adjoindre des charges telles que poudre de marbre, de bronze, de quartz. Avantageusement on utilise un enduit à grain fin pour donner des détails sur l'oeuvre reproduite.
Cette surface peut :
- être travaillée en l'état
- être traitée de façon à augmenter sa résistance contre les chocs, l'usure, les salissures : on utilisera des vernis à base d'eau ou polyuréthane, des vitrificateurs, des durcisseurs ou composites. L'aspect final étant selon le choix, mat, satiné ou brillant. Avantageusement on utilisera un verni polyuréthane satiné.
- pour faire ressortir certains aspects et améliorer l'esthétique du modèle, être avantageusement recouverte par peinture à l'huile, peinture acrylique, peinture glycérophtalique, aquarelles, pastels, encres, pigments naturels, pigments synthétiques, teintes, cires, vernis, charges minérales, charges végétales, charges métalliques et tous produits permettant de révéler l'oeuvre, recouvrements utilisés seuls ou en combinaisons.

Cette surface va être soumise au balayage laser qui, selon les clairs-obscurs de l'oeuvre originale, va dégrader la surface avec plus ou moins de profondeur. Tous types de lasers de marquage peuvent être utilisés, tels que les lasers YAG ou CO2. Avantageusement on utilisera le laser CO2 avec les réglages suivant :
- la puissance utilisée, parmi les modèles existants, permettant une intensité lumineuse suffisante pour marquer la surface, puissance comprise entre 5 watts et 3000 watts sera avantageusement de 30 watts.
- profondeur de marquage comprise entre 0 et 3 mm sera avantageusement de 0.2 mm.
- impulsions par pouce comprises entre 60 et 2400 sera avantageusement de 300.
- vitesse de balayage comprise entre 0 et 5 mètres par seconde sera avantageusement del.5m par seconde.
- distance focale comprise entre 0.1 mm et 100 mm sera avantageusement de 50.8 mm
- longueur d'onde comprise entre 8 et 12 micromètres sera avantageusement de 10.6 micromètres Les oeuvres ainsi travaillées peuvent:

- rester en l'état
- être traitée de façon à augmenter la résistance contre les chocs, l'usure, les salissures : on utilisera des vernis à base d'eau ou polyuréthane, des vitrificateurs, des durcisseurs ou composites. L'aspect final étant selon le choix, mat, satiné ou brillant. Avantageusement on utilisera un verni polyuréthane satiné.
- pour faire ressortir certains aspects et améliorer l'esthétique du modèle, être avantageusement recouverte par peinture à l'huile, peinture acrylique, peintures glycérophtalique, aquarelles, pastels, encres, pigments naturels, pigments synthétiques, teintes, cires, vernis, charges minérales, charges végétales, charges métalliques, feuilles d'or, feuilles de cuivre et tous produits permettant de révéler l'oeuvre, recouvrements utilisés seuls ou en combinaisons.

Les oeuvres ainsi réalisées selon l'invention sont particulièrement destinées au domaine de la muséologie, au domaine de la création artistique, au domaine décoratif, au domaine publicitaire.

## Revendications

1. Procédé pour reproduire une oeuvre sur une surface, **caractérisé en ce qu'**il comporte des étapes consistant à :
- numériser les détails de couleurs ou de niveaux de gris de l' oeuvre
- sur la base de ces données, commander un laser qui envoie un rayon lumineux sur une surface recouverte d'enduit avec une intensité lumineuse suffisante pour marquer la surface.

2. Procédé selon la revendication 1 **caractérisé en ce que** l'enduit est un enduit hydraulique ou glycérophtalique ou cellulosique ou acrylique ou minéral ou végétal, ou métallique ou composite.

3. Procédé selon la revendication 1 et 2 que l'enduit est d'une base suivante : plâtre, chaux, ciment, terre, tadelakt, stuc ou composite.

4. Procédé selon l'une quelconque des revendications précédentes **caractérisé par** l'utilisation de lasers de marquage, tels que les lasers YAG ou CO2.

5. Procédé selon l'une quelconque des revendications précédentes **caractérisé par** l'utilisation d'un laser CO2 avec les réglages suivants :
- puissance comprise entre 5 watts et 3000 watts sera avantageusement de 30 watts.
- profondeur de marquage comprise entre 0 et 3 mm sera avantageusement de 0.2 mm.
- impulsion par pouce comprise entre 60 et 2400 sera avantageusement de 300.
- vitesse de balayage comprise entre 0 et 5 mètres par seconde sera avantageusement del.5m par seconde.
- distance focale comprise entre 0.1 mm et 100 mm sera avantageusement de 50.8 mm
- longueur d'onde comprise entre 8 et 12 micromètres sera avantageusement de 10.6 micromètres

6. Procédé selon l'une quelconque des revendications précédentes **caractérisé par** le traitement de la surface soit avant ou après marquage ou les deux, destiné à augmenter sa résistance mécanique et contre les salissures.

7. Procédé selon la revendication 6 **caractérisé par** l'utilisation de verni, résine, durcisseur ou composite.

8. Procédé selon l'une quelconque des revendications précédentes **caractérisé par** le traitement de la surface destiné à faire ressortir certains aspects, améliorer l'esthétique de l'oeuvre.

9. Procédé selon l'une quelconque des revendications précédentes **caractérisé par** l'application de peinture à l'huile, peinture acrylique, peinture glycérophtalique, aquarelles, pastels, encres, pigments naturels, pigments synthétiques, teintes, cires, vernis, charges minérales, charges végétales, et tous produits permettant de révéler l'oeuvre, recouvrements utilisés seuls ou en combinaisons.
